# EUROPÄISCHE PATENTSCHRIFT

(11) **EP 3 302 851 B1**
(45) Veröffentlichungstag und Bekanntmachung des Hinweises auf die Patenterteilung: **03.08.2022**
(21) Anmeldenummer: 16727989.2
(22) Anmeldetag: 02.06.2016
(51) Int. Cl.: B22D 17/22

(54) **ANGUSSSYSTEM FÜR EINE DRUCKGIESSFORM**
SPRUE SYSTEM FOR A DIECASTING DIE
SYSTÈME D'INJECTION POUR MOULE DE COULÉE SOUS PRESSION

(30) Priorität: 05.06.2015 DE 102015210403
(43) Veröffentlichungstag der Anmeldung: 11.04.2018
(73) Patentinhaber: Oskar Frech GmbH + Co. KG, 73614 Schorndorf (DE)
(72) Erfinder: NOWAK, Marc, 30167 Hannover (DE); ERHARD, Norbert, 73547 Lorch (DE); ASPACHER, Ronny, 73614 Schorndorf (DE)
(74) Vertreter: Patentanwälte Ruff, Wilhelm, Beier, Dauster & Partner mbB
(86) Internationale Anmeldenummer: PCT/EP2016/062563
(87) Internationale Veröffentlichungsnummer: WO 2016/193397

(56) Entgegenhaltungen:
- DE-A1-102006 002 342
- DE-C1- 19 611 267
- JP-A- 2001 259 818
- US-A1- 2007 131 376
- US-B1- 6 745 821

## Beschreibung

Die Erfindung bezieht sich auf ein Angusssystem für eine Druckgießform, wobei das Angusssystem wenigstens einen Gießlaufkanal beinhaltet, der sich von einer eintrittsseitigen Angussmundöffnung zu einer austrittsseitigen Angussmündung erstreckt, die in eine zwischen einer festen Formhälfte und einer beweglichen Formhälfte der Druckgießform gebildete Formkavität oder in einen dieser vorgelagerten Anschnittbereich mündet. Insbesondere kann es sich hierbei um ein sogenanntes Heißkanal-Angusssystem handeln. Die eintrittsseitige Angussmundöffnung kann insbesondere so ausgeführt sein, dass sich daran eine Mundstückdüse oder dgl. eines vorgelagerten Gießsystemteils anlegen lässt.

Von der Anmelderin befindet sich ein Heißkanal-Angusssystem mit der Bezeichnung Frech-Gießlauf-System bzw. Frech-Gating-System (FGS) für Druckgießformen auf dem Markt, wie es z.B. auch in dem Zeitschriftenaufsatz L. H. Kallien und C. Böhnlein, Druckgießen, Gießerei 96, 07/2009, S. 18-26 erwähnt ist. Heißkanal-Angusssysteme haben allgemein gegenüber anderen konventionellen Angusssystemen den Vorteil, dass der Schmelzematerialanteil deutlich reduziert werden kann, der auf den sogenannten Anguss oder Anschnitt bzw. den der Formkavität vorgelagerten Anguss-/Anschnittbereich entfällt und von dem gegossenen Gießprodukt abgetrennt werden muss. Zudem lässt sich der Luftanteil im Gießsystem gering halten, was das Gießen von Teilen mit entsprechend geringer Porosität ermöglicht, und der Thermohaushalt ist verbessert, weil die Wärmeverluste bis zur Kavität in der Form geringer sind und folglich zur Kompensation der Verluste die Schmelze weniger stark überhitzt werden muss. Die Maschinenproduktivität steigt, da der Anguss deutlich kleiner und weniger massiv ist.

In den Patentschriften EP 1 201 335 B1 und EP 1 997 571 B1 der Anmelderin sind Heißkanal-Angusssysteme offenbart, die z.B. von einem Kamm- oder Fächerangusstyp sind oder eigenständig in eine jeweilige Gießform einsetzbare Angussblockeinheiten mit integrierter Schmelzekanalheizung aufweisen.

Es ist bekannt, das Austreten von flüssigem Schmelzematerial beim Öffnen der Form durch ein mechanisches Verschlusssystem zu unterbinden. Derartige Verschlusssysteme sind allerdings gerade auch in der Anwendung beim Metalldruckgießen relativ verschleißanfällig und neigen zu Undichtigkeiten. Es wurde daher auch bereits verschiedentlich vorgeschlagen, dieses unerwünschte Austreten von Schmelzematerial durch Bilden eines erstarrten Schmelzematerialpfropfens im Bereich der Angussmundöffnung des Angusssystems bzw. im Bereich einer daran angelegten Mundstückdüse oder eines vorgelagerten Gießkammeraustrittskanals zu verhindern, siehe z.B. die Patentschrift 100 64 300 C1, die Offenlegungsschrift WO 2007/028265 A2 und die bereits erwähnte Patentschrift EP 1 201 335 B1.

Weiter ist es beispielsweise aus der Offenlegungsschrift US 2007/0131376 A1 bekannt, das Austreten von flüssigem Schmelzematerial beim Öffnen der Form dadurch zu unterbinden, dass in einem Gießlaufkanalabschnitt, der stromaufwärts an eine als austrittsseitige Angussmündung fungierende Engstelle anschließt, mit Abstand zu der Engstelle ein Pfropfen aus erstarrtem Schmelzematerial mittels eines entsprechenden Pfropfenbildungsmechanismus gebildet wird, wobei die Engstelle als geometrisch definierter Trennstellenbereich fungiert, an dem das Schmelzematerial beim Öffnen der Form abreißt. Zwischen der Engstelle und dem Pfropfen befindliches Schmelzematerial wird dort festgehalten, da der Pfropfen festsitzt, bis in einem nächsten Gießzyklus der Pfropfen durch nachdrückendes Schmelzematerial vorbewegt und je nach Gießvolumen nochmals im Gießlaufkanalabschnitt verbleibt oder verflüssigt und in die Formkavität gedrückt wird.

In der Patentschrift DE 196 11 267 C1 ist eine in ein Werkzeugteil eingefügte und an diesem gehalterte Angussbuchse mit einem Durchgangskanal für schmelzflüssiges Metall zur Verwendung an einer Warmkammer-Metalldruckgießmaschine offenbart. Die Angussbuchse ist insbesondere auf eine Verwendung an einer Zinkdruckgießmaschine ausgelegt. Der Durchgangskanal steht einerseits mit einer Metallspeisevorrichtung und andererseits mit einer Kavität des Werkzeugs in Verbindung und ist über seinen wesentlichen Verlauf von der Speisemündung bis kurz vor der Mündung zur Kavität zylindrisch ausgebildet, wobei er nachfolgend eine Einschnürung und dieser folgend eine konische Erweiterung zur Einmündung in die Kavität aufweist. Die Angussbuchse weist über nahezu die gesamte Länge der zylindrischen Kanalausbildung eine elektrische Beheizung und im Bereich der Einschnürung eine Kühlzone auf. Die Kühlzone ist durch einen in die Angussbuchse eingebrachten Luftspalt gebildet. Die elektrische Beheizung der zylindrischen Kanalausbildung endet mit einem Abstand vor einem sich konisch verengenden Eintrittsbereich der Einschnürung.

In der Patentschrift US 6.745.821 B1 ist ein Heißkanal-Angusssystem der eingangs genannten Art offenbart, das zwei stirnseitig gegeneinander anliegende Angusseinsätze beinhaltet, von denen der eine an der festen Formhälfte und der andere an der beweglichen Formhälfte angeordnet sind und die zwischen sich einen um 90° gebogenen Bereich des Gießlaufkanals belassen, wobei dieser Bereich als Trennstellenbereich fungiert, in dem sich durch entsprechende Einstellung der Temperatur der Angusseinsätze die Erstarrungsstelle des Schmelzematerials am Ende eines jeweiligen Gießvorgangs befindet. Dazu ist in den Angusseinsatz der beweglichen Formhälfte eine Kühlkanalstruktur integriert. Einem stromaufwärts an den 90°-Bogen geradlinig anschließenden Abschnitt des Gießlaufkanals ist eine Heizeinrichtung zugeordnet. Vom 90°-Bogen führt der Gießlaufkanal geradlinig weiter zur austrittsseitigen Angussmündung.

In jüngerer Zeit hat sich verstärkt der Bedarf an Druckgießtechniken in einem relativ hohen Temperaturbereich von bis zu ca. 700 °C oder 750 °C ergeben. Mit dieser erhöhten Temperatur erhöht sich auch die Gefahr unerwünschter Oxidbildung, insbesondere in Austrittsöffnungsbereichen des Ausgusssystems, an denen das Schmelzematerial mit Sauerstoff aus der Luft in Kontakt kommen kann. Dies stellt unter anderem auch entsprechende Anforderungen an Angusssysteme, die auf Basis der Heißkanaltechnik arbeiten.

Der Erfindung liegt als technisches Problem die Bereitstellung eines Angusssystems der eingangs genannten Art zugrunde, das sich prozesssicher auch für relativ hohe Druckgießtemperaturen eignet und sich bei Bedarf als Heißkanal-Angusssystem realisieren lässt.

Die Erfindung löst dieses Problem durch die Bereitstellung eines Angusssystems mit den Merkmalen des Anspruchs 1. Bei diesem Angusssystem weist der Gießlaufkanal einen geometrisch und/oder thermisch definierten Trennstellenbereich auf, der in Strömungsrichtung des zu gießenden Schmelzematerials stromaufwärts der Angussmündung und stromabwärts der Angussmundöffnung ausgebildet ist. Dies bedeutet, dass der Trennstellenbereich jeweils einen gewissen, vorgegebenen Abstand sowohl von der austrittsseitigen Angussmündung als auch von der eintrittsseitigen Angussmundöffnung des Gießlaufkanals besitzt. Unter Trennstellenbereich ist hierbei derjenige Bereich des Gießlaufkanals zu verstehen, welcher als Sollstelle für das Abtrennen bzw. Abreißen des formseitig erstarrten oder teilerstarrten Schmelzematerials vom noch flüssigen oder noch weniger stark erstarrten Schmelzematerial im Gießlaufkanal beim Öffnen der Form ausgebildet ist. Dieses Abtrennen kann ein eigentliches Abreißen von fest-fest-Phasen des Schmelzematerials oder ein Abschmelzen bzw. Abziehen sein, bei dem sich der feste Anteil des Schmelzematerials von der flüssigen Phase trennt, indem auf dessen Oberfläche mitgenommene Schmelze erstarrt und der flüssige Teil im Gießlaufkanal aufgrund Oberflächenspannung verbleibt.

Die Festlegung dieser Solltrennstelle erfolgt geometrisch, d.h. durch entsprechende geometrische Gestaltung des Verlaufs des Gießlaufkanals, und/oder thermisch, d.h. durch entsprechende thermische Gestaltung des Verlaufs des Gießlaufkanals. Für den Fachmann heißt dies, dass er den Gießlaufkanal dergestalt entwirft, dass die Metallschmelze stromabwärts des Trennstellenbereichs leichter bzw. schneller erstarrt als stromaufwärts des Trennstellenbereichs, so dass beim Öffnen der Form das bereits erstarrte oder relativ stark teilerstarrte Schmelzematerial stromabwärts des Trennstellenbereichs mit der Öffnungsbewegung der beweglichen Formhälfte als am Gießprodukt anhängender Bestandteil aus dem Gießlaufkanal herausgezogen wird und hierbei vom noch flüssigen oder allenfalls schwächer teilerstarrten Schmelzematerial stromaufwärts des Trennstellenbereichs getrennt bzw. abgerissen wird. Unter Kenntnis dieser Anforderung sind dem Fachmann geeignete geometrische und thermische Maßnahmen zur Realisierung des Trennstellenbereichs geläufig, so dass er geeignete Kanalkonfigurationen gegebenenfalls unter Verwendung einfacher Versuche und/oder rechnerischer Simulationen bereitstellen kann, je nach der sonstigen Konfiguration der Druckgießform und je nach dem verwendeten Schmelzematerial. Als Schmelzematerialien kommen sowohl übliche Salzschmelzen in Betracht als auch übliche Schmelzemetalllegierungen, insbesondere Nichteisenlegierungen auf Basis von Magnesium, Aluminium, Zink, Zinn, Blei oder Messing als jeweiliger Hauptbestandteil.

Das definierte Festlegen des Trennstellenbereichs gewährleistet erfindungsgemäß, dass die erstarrte bzw. teilerstarrte Schmelze reproduzierbar genau an dieser Stelle abgetrennt wird und nicht zufällig irgendwo bzw. an wechselnden Stellen des Gießlaufkanals. Das erfindungsgemäße Angusssystem benötigt kein mechanisches Verschlusssystem. Die Auslegung des Temperaturprofils entlang des Gießlaufkanals, welche die thermische Definition des Trennstellenbereichs umfasst, kann zudem so gestaltet sein, dass sie einen temperaturtransienten Abschnitt des Gießlaufkanals von einem vorgelagerten beheizten Bereich zu einem gekühlten, konturgebenden Teil der Gießform bildet. Dies kann unerwünschter Oxidbildung und Brandgefahren insbesondere bei stark reaktionsfreudigen bzw. oxidierenden Schmelzen entgegenwirken.

Gemäß einem Aspekt der Erfindung weist dazu der Gießlaufkanal im Trennstellenbereich einen S-förmigen Verlauf mit einer Biegung oder Knickung auf. Diese geometrische Maßnahme ist geeignet, das funktionssichere Abtrennen des Schmelzematerials genau im dazu definierten Trennstellenbereich zu unterstützen.

Gemäß einem zusätzlichen oder alternativen Aspekt der Erfindung weist ein der Angussmündung des Gießlaufkanals gegenüberliegender Bereich der beweglichen Formhälfte eine Kühlkanalstruktur auf. Mit dieser thermischen Maßnahme kann das Erstarren bzw. Teilerstarren des Schmelzematerials im Gießlaufkanal stromabwärts des Trennstellenbereichs unterstützt werden.

Gemäß einem weiteren zusätzlichen oder alternativen Aspekt der Erfindung ist einem Gießlaufkanalabschnitt zwischen dem Trennstellenbereich und der austrittsseitigen Angussmündung eine Heizeinrichtung zugeordnet. Dadurch lässt sich der austrittsseitige Teil des Gießlaufkanals bei Bedarf kontrolliert aktiv beheizen. Dies stellt eine vorteilhafte geometrisch-thermische Maßnahme für die Definition des Trennstellenbereichs an dieser Stelle dar. Die Heizeinrichtung kann z.B. eine an sich bekannte elektrische oder induktive Heizeinrichtung sein, die im Gießlaufkanal selbst oder in ausreichend geringem radialem Abstand außerhalb desselben angeordnet ist.

In einer Weiterbildung der Erfindung ist einem an den Trennstellenbereich stromaufwärts anschließenden, sich zum Trennstellenbereich hin konisch verjüngenden Gießlaufkanalabschnitt eine Heizeinrichtung zugeordnet. Dadurch lässt sich der an den Trennstellenbereich stromaufwärts anschließende, als konische Verengung gestaltete Abschnitt des Gießlaufkanals bei Bedarf kontrolliert aktiv beheizen. Dies stellt eine weitere vorteilhafte geometrisch-thermische Maßnahme für die Definition des Trennstellenbereichs an dieser Stelle dar. Die Heizeinrichtung kann z.B. eine an sich bekannte elektrische oder induktive Heizeinrichtung sein, die im Gießlaufkanal selbst oder in ausreichend geringem radialem Abstand außerhalb desselben angeordnet ist.

In einer Weiterbildung der Erfindung weist der Gießlaufkanal im Trennstellenbereich eine Engstelle auf, von der aus sich sein Durchflussquerschnitt stromabwärts und/oder stromaufwärts erhöht. Diese geometrische Maßnahme unterstützt das zuverlässige Abtrennen des Schmelzematerials im Trennstellenbereich. Der Gießlaufkanal kann z.B. so konfiguriert sein, dass sich sein Durchflussquerschnitt vom Trennstellenbereich bis zur Angussmündung aufweitet, d.h. der Durchflussquerschnitt nimmt vom Trennstellenbereich bis zur Angussmündung nicht mehr ab, sondern wird stetig größer oder bleibt allenfalls abschnittweise konstant. Diese geometrische Maßnahme der Gießlaufkanalgestaltung kann das Herausziehen des erstarrten bzw. stark teilerstarrten Schmelzematerials aus dem Abschnitt des Gießlaufkanals vom Trennstellenbereich zur austrittsseitigen Angussmündung und damit auch das Abtrennen dieses Teils des Schmelzematerials vom Schmelzematerial stromaufwärts des Trennstellenbereichs erleichtern. So kann der Gießlaufkanal von der Engstelle bis zur Ausgussmündung z.B. einen sich trichterförmig aufweitenden Verlauf haben.

Vorzugsweise ist der Abstand des Trennstellenbereichs von der austrittsseitigen Angussmündung des Gießlaufkanals sehr klein und insbesondere deutlich geringer als von der eintrittsseitigen Angussmundöffnung des Gießlaufkanals, wobei vorliegend diese genannten Abstände bezogen auf die Strömungsweglänge des im Gießlaufkanal geförderten Schmelzematerials zu verstehen sind. Dies trägt dem Ziel Rechnung, den Schmelzeanteil zu minimieren, der als Anguss am gegossenen Teil erstarrt und mit ihm aus der Form genommen wird. Das System lässt sich derart kompakt bauen, dass es am gegossenen Teil kaum noch nennenswerten erstarrten Gießlauf bzw. Anguss gibt. Speziell befindet sich der Trennstellenbereich gemäß einer Weiterbildung der Erfindung in einem Abstand zwischen dem 0,3-fachen und 3-fachen eines Durchmessers des Gießlaufkanals im Trennstellenbereich und somit entsprechend nahe vor der Angussmündung.

In einer Weiterbildung der Erfindung ist einem Gießlaufkanalabschnitt zwischen dem Trennstellenbereich und der austrittsseitigen Angussmündung eine Kühlkanalstruktur zugeordnet. Auch damit kann die thermische Definition des Trennstellenbereichs und folglich das zuverlässige Abtrennen des Schmelzematerials in diesem Bereich gezielt weiter verbessert werden.

In einer Weiterbildung der Erfindung verläuft der Gießlaufkanal in einem an den Trennstellenbereich stromaufwärts anschließenden Bereich mit einem Winkel zwischen 0° und 45°, insbesondere zwischen 3° und 20°, zur Normalenrichtung einer Trennebene zwischen fester und beweglicher Formhälfte, und zwar in Richtung Trennstellenbereich ansteigend. Dieser in Strömungsrichtung der Schmelze ansteigende Verlauf des Gießlaufkanals in diesem Abschnitt kann dazu beitragen, ein unerwünschtes Austreten von Schmelzematerial aus dem Gießlaufkanal beim Öffnen der Form nach Abtrennen des Schmelzematerials im Trennstellenbereich zu vermeiden. Bei dieser Systemauslegung ergibt sich der besagte ansteigende Verlauf des Gießlaufkanals auch schon dann, wenn die Formhälften mit vertikal liegender Trennebene angeordnet sind.

In einer Weiterbildung der Erfindung ist das Angusssystem als Heißkanal-Angusssystem konfiguriert und umfasst in an sich bekannter Weise einen Schmelzeverteilerblock, der eintrittsseitig die Angussmundöffnung aufweist, und einen in Strömungsrichtung an den Schmelzeverteilerblock anschließenden Angussblock, der austrittsseitig die Angussmündung aufweist. Dabei ist der Trennstellenbereich in dem Abschnitt des Gießlaufkanals ausgebildet, der im Angussblock verläuft. Der Trennstellenbereich befindet sich folglich in relativ geringem Abstand anschnittnah vor der Trennebene von fester und beweglicher Formhälfte.

In einer Weiterbildung der Erfindung ist das Angusssystem als Heißkanal-Angusssystem konfiguriert, und der wenigstens eine Gießlaufkanal umfasst mindestens zwei strömungstechnisch parallele Gießlaufkanäle, wobei Temperierungsmittel vorgesehen sind, die zur steuer- oder regelbaren Schmelzematerialtemperierung in den Trennstellenbereichen der Gießlaufkanäle unabhängig voneinander auf eine vorgebbare Solltemperatur zwischen dem 0,9-fachen und 1,1-fachen, insbesondere zwischen dem 0,98-fachen und 1,02-fachen, einer Schmelzematerial-Liquidustemperatur eingerichtet sind.

Mit diesen Temperierungsmitteln kann in sehr vorteilhafter Weise bei einem derartigen Heißkanal-Angusssystem mit mehreren strömungstechnisch parallelen Gießlaufkanälen das Schmelzematerial im Trennstellenbereich jedes Gießlaufkanals auf einer gewünschten Temperatur gehalten werden, die im zugehörigen Erstarrungstemperaturintervall liegt. Durch die individuelle Schmelzematerialtemperierung in jedem der Trennstellenbereiche kann etwaigen Unterschieden in der Geometrie der Gießlaufkanäle und unterschiedlichen Temperatureinflüssen gezielt für jeden einzelnen Gießlaufkanal bzw. Trennstellenbereich Rechnung getragen werden, so dass in jedem der räumlich voneinander getrennten, jedoch über die Gießlaufkanäle strömungstechnisch in Verbindung stehenden Trennstellenbereich die für das Abtrennen des Schmelzematerials optimale Temperatur eingestellt werden kann.

In Ausgestaltung der Erfindung umfassen die Temperierungsmittel eine Temperatursteuereinheit oder Temperaturregeleinheit und für den jeweiligen Gießlaufkanal eine Temperatursensorik zwischen dem Trennstellenbereich und der austrittsseitigen Angussmündung und/oder die Heizeinrichtung zwischen dem Trennstellenbereich und der austrittsseitigen Angussmündung und/oder die Heizeinrichtung im an den Trennstellenbereich stromaufwärts anschließenden Gießlaufkanalabschnitt und/oder die Kühlkanalstruktur im der Angussmündung gegenüberliegender Bereich der beweglichen Formhälfte und/oder die Kühlkanalstruktur zwischen dem Trennstellenbereich und der austrittsseitigen Angussmündung. Dies stellt vorteilhafte Varianten der Realisierung der Temperierungsmittel dar.

In einer Weiterbildung der Erfindung geht der an den Trennstellenbereich stromaufwärts anschließende Gießlaufkanalabschnitt, der sich zum Trennstellenbereich hin konisch verjüngt, an einer zugehörigen Übergangsstelle in einen stromaufwärts anschließenden zylindrischen Gießkolbenabschnitt konstanten Durchmessers über. Dabei ist die axiale Länge des sich zum Trennstellenbereich hin konisch verjüngenden Gießlaufkanalabschnitts kleiner als die axiale Länge des Gießlaufkanalabschnitts zwischen dem Trennstellenbereich und der austrittsseitigen Angussmündung, d.h. kleiner als der Abstand des Trennstellenbereichs von der austrittsseitigen Angussmündung. Diese Maßnahme kann den Gießlaufkanalverlauf und das Abtrennen bzw. Abreißen der Schmelze im Gießlaufkanal im Trennstellenbereich weiter optimieren.

In einer Weiterbildung der Erfindung weist der Bereich der beweglichen Formhälfte, welcher der Angussmündung gegenüberliegt, eine Ausnehmung auf oder ist eben ausgebildet. Beide Ausführungsvarianten können das Schmelzeabreißverhalten je nach den sonstigen Systemgegebenheiten vorteilhaft unterstützen.

In einer Weiterbildung der Erfindung verzweigt sich der sich zwischen dem Trennstellenbereich und der austrittsseitigen Angussmündung befindliche Gießlaufkanalabschnitt in mehrere strömungstechnisch parallele Kanalzweige. Diese führen zu zugehörigen austrittsseitigen Angussmündungsstellen und von dort in zugehörige Anschnittbereiche bzw. Anschnittkavitäten. Dies kann für entsprechende Gestaltungen der zu gießenden Form und damit der hierfür eingesetzten Formhälften von Vorteil sein.

Vorteilhafte Ausführungsformen der Erfindung sind in den Zeichnungen dargestellt und werden nachfolgend beschrieben. Hierbei zeigen:
- Fig. 1: eine schematische, teilweise geschnittene Seitenansicht eines vorliegend interessierenden Teils einer Druckgießform,
- Fig. 2: eine Detailansicht aus Fig. 1 mit einem Gießlaufkanal mit einem Trennstellenbereich, der eine Biegung/Knickung beinhaltet,
- Fig. 3: eine schematische Schnittansicht eines vorliegend interessierenden Teils einer weiteren Druckgießform mit einem Gießlaufkanal mit geometrisch und thermisch definiertem Trennstellenbereich,
- Fig. 4: eine Ansicht entsprechend Fig. 3 für eine Variante mit zusätzlicher Kühl- und Heizmöglichkeit eines austrittsseitigen Gießlaufkanalabschnitts,
- Fig. 5: eine Ansicht entsprechend Fig. 4 für eine Variante mit zylindrischem Gießlaufkanalabschnitt konstanten Durchmessers,
- Fig. 6: eine Ansicht entsprechend Fig. 5 für eine Variante mit flacher Gestaltung des einer Angussmündung des Gießlaufkanals gegenüberliegenden Bereichs einer beweglichen Formhälfte,
- Fig. 7: eine Ansicht entsprechend Fig. 6 für eine Variante mit einer modifizierten Heiz-/Kühlanordnung,

- Fig. 8: eine Ansicht entsprechend Fig. 7 für eine Variante mit sich verzweigendem Gießlaufkanalabschnitt zwischen Trennstellenbereich und austrittsseitiger Angussmündung,
- Fig. 9: eine Schnittansicht längs einer Linie IX-IX von Fig. 8,
- Fig. 10: eine Ansicht entsprechend Fig. 8 für eine weitere Variante mit sich verzweigendem Gießlaufkanalabschnitt zwischen Trennstellenbereich und austrittsseitiger Angussmündung und
- Fig. 11: eine Schnittansicht längs einer Linie XI-XI von Fig. 10.

Ein in Fig. 1 gezeigter Teil einer Druckgießform, wie sie sich insbesondere für das Druckgießen von Salzen und Metallen, z.B. Magnesium, Aluminium Zink, Zinn, Blei und Messing, eignet, beinhaltet in an sich üblicher Weise eine feste Formhälfte 1 und eine gegenüber dieser senkrecht zu einer Trennebene 2 bewegliche Formhälfte 3. Dazu sind z.B. in einer üblichen Weise die feste Formhälfte 1 an einer festen Aufspannplatte einer Druckgießmaschine aufgespannt und die bewegliche Formhälfte 3 an einer gegenüber der festen Aufspannplatte beweglichen Aufspannplatte der Maschine gehalten, wozu der beweglichen Aufspannplatte ein vorzugsweise hydraulischer Antrieb zugeordnet ist. In der Trennebene 2 stoßen die beiden Formhälften 1, 3 bei geschlossener Form gegeneinander an, zum Öffnen der Form wird die bewegliche Formhälfte 3 in Normalenrichtung der Trennebene 2, d.h. senkrecht zu dieser, zurückgefahren. Soweit nachfolgend nichts anderes gesagt, ist die Druckgießform von irgendeinem beliebigen herkömmlichen Aufbau, wie dem Fachmann an sich bekannt. Die Druckgießform beinhaltet des Weiteren ein Angusssystem, von dem ein vorliegend interessierender Teil im teilgeschnittenen Bereich von Fig. 1 zu erkennen ist. Im Übrigen ist das Angusssystem ebenfalls von einer der dem Fachmann an sich bekannten Konfigurationen.

Wie aus Fig. 1 und der zugehörigen Detailansicht von Fig. 2 zu erkennen, umfasst das Angusssystem einen Schmelzeverteilerblock 4 und einen an diesen in Strömungsrichtung anschließenden Angussblock 5. Das Angusssystem ist vorzugsweise von einem Heißkanal-Typ, bei dem mindestens der Schmelzeverteilerblock 4 aktiv beheizt wird, zum Beispiel mittels einer elektrischen oder induktiven Heizeinrichtung oder mittels eines Heizfluids, das durch eine Heizkanalstruktur des Schmelzeverteilerblocks 4 geleitet wird, wie an sich bekannt. Der Schmelzeverteilerblock 4 und der Angussblock 5 sind in die feste Formhälfte 1 eingebaut bzw. an dieser befestigt.

Das Angusssystem besitzt wenigstens einen Gießlaufkanal 6, der sich von einer eintrittsseitigen, nicht gezeigten Angussmundöffnung zu einer austrittsseitigen Angussmündung 7 erstreckt. Mit seiner Angussmündung 7 mündet der Gießlaufkanal 6 in einen zwischen der festen Formhälfte 1 und der beweglichen Formhälfte 3 gebildeten Anschnittbereich 8, d.h. eine Anschnittkavität, der dann seinerseits, wie üblich, in eine nicht gezeigte Formkavität mündet, welche das Volumen und die Kontur des zu gießenden Produkts widerspiegelt.

Der Gießlaufkanal 6 verläuft von der eintrittsseitigen Angussmundöffnung zunächst im Schmelzeverteilerblock 4 und anschließend im Angussblock 5, der bis zur Formtrennebene 2 reicht und dort die Angussmündung 7 des Gießlaufkanals 6 ausbildet. Die nicht gezeigte, eintrittsseitige Angussmundöffnung bildet den Eintritt für die Schmelze in den Schmelzeverteilerblock 4, an den in üblicherweise eine vorgelagerte Mundstückdüse angelegt werden kann, die das austrittsseitige Ende einer vorgelagerten Gießkammer bzw. einer aus einem Schmelzereservoir abführenden Steigleitung darstellt. Es versteht sich, dass die Druckgießform je nach Bedarf und Anwendungsfall mehrere derartige Schmelzeverteilerblöcke und/oder mehrere derartige Angussblöcke und somit auch mehrere derartige Gießlaufkanäle, z.B. realisiert durch eine sich verzweigende Gießlaufkanalstruktur, aufweisen kann. Die Gießform lässt sich dann mit einem mehrfach verteilten Angussblocksystem von einem Gießbehälter speisen, z.B. über eine an das Angussblocksystem angelegte Mundstückdüse des Gießsystems.

Wie insbesondere aus Fig. 2 ersichtlich, weist der Gießlaufkanal 6 stromaufwärts der Angussmündung 7 und stromabwärts der nicht gezeigten Angussmundöffnung einen zumindest geometrisch definierten Trennstellenbereich 9 auf. Die geometrische Definition des Trennstellenbereichs 9 beinhaltet die Bildung einer Biegung 9a bzw. Knickung des Gießlaufkanals 6, indem ein unterer Kanalwandteil zuerst nach oben abbiegt und dann in die Horizontale bzw. leicht nach unten verlaufend abknickt, während korrespondierend dazu ein oberer Kanalwandteil zunächst nach oben abgebogen verläuft, um dann wieder mit geringerer Aufwärtskomponente bis zur Angussmündung 7 zu verlaufen. Insgesamt ist dadurch ein etwa S-förmiger Verlauf des Gießlaufkanals 6 bereitgestellt, wie dies an einer gestrichelten Mittellinie 6c deutlich wird, die ungefähr die Mittellinie des Querschnittsverlaufs des Gießlaufkanals 6 wiedergibt. In alternativen Realisierungen kann die geometrische Definition des Trennstellenbereichs statt einer solchen Biegung/Knickung eine weniger starke Krümmung und/oder eine Querschnittsverjüngung des Gießlaufkanals beinhalten, insbesondere braucht der Knick nicht wie im gezeigten Beispiel scharfkantig realisiert sein.

Der Trennstellenbereich 9 befindet sich im Inneren des Angussblocks 5, wobei im Trennstellenbereich 9 ein stromaufwärts anschließender Abschnitt 6a des Gießlaufkanals 6 in einen stromabwärts anschließenden Gießlaufkanalabschnitt 6b übergeht. Der stromabwärtige Gießlaufkanalabschnitt 6b endet in der austrittsseitigen Angussmündung 7 des Gießlaufkanals 6, d.h. seine Strömungsweglänge definiert einen vorgegebenen Abstand, den der Trennstellenbereich 9 von der Angussmündung 7 einhält. Dieser Abstand ist im gezeigten Beispiel viel geringer als die restliche, stromaufwärtige Länge des Gießlaufkanals 6 und insbesondere auch kleiner als die restliche Gießlaufkanallänge im Angussblock 5. Im gezeigten Beispiel besitzt der stromabwärtige Endabschnitt 6b des Gießlaufkanals 6, der an den Trennstellenbereich 9 anschließt, eine sich trichterförmig, d.h. hohlkegelartig, in Richtung der Angussmündung 7 aufweitende Form.

Der Trennstellenbereich 9 definiert, wie oben erläutert, die Sollstelle für das Abtrennen bzw. Abreißen des erstarrten bzw. teilerstarrten Schmelzematerials beim Öffnen der Form nach einem Gießvorgang. Somit verbleibt das im stromabwärtigen Endabschnitt 6b des Gießlaufkanals 6 hinter dem Trennstellenbereich 9 vorliegende Schmelzematerial am Gießprodukt bzw. dem erstarrten Schmelzematerial des Anguss- bzw. Anschnittbereichs 8, während das Schmelzematerial stromaufwärts des Trennstellenbereichs 9 im Gießlaufkanal 6 verbleibt. Der sich trichterförmig aufweitende Verlauf des Gießlaufkanal-Endabschnitts 6b erleichtert das Herausgelangen des dortigen Schmelzematerialrestes aus dem Gießlaufkanal 6.

Wie weiter insbesondere aus Fig. 2 ersichtlich, besitzt der Gießlaufkanal 6 in seinem stromaufwärts an den Trennstellenbereich 9 angrenzenden Abschnitt 6a einen in Schmelzeflussrichtung ansteigenden Verlauf bezogen auf die in vertikaler Lage gezeigte Formtrennebene 2. Dabei nimmt der Gießlaufkanalverlauf in diesem Abschnitt 6a einen Winkel α zwischen ca. 0° und ca. 45°, vorzugsweise zwischen ca. 3° und ca. 20°, zur Normalenrichtung der Trennebene 2 ein. Dies trägt dazu bei, ein unerwünschtes Auslaufen von etwa noch flüssigem bzw. zähflüssigem Schmelzematerial aus dem Gießlaufkanal 6 beim Öffnen der Form zu vermeiden. Außerdem kann vorgesehen sein, dass die feste Formhälfte 1 und mithin die Trennebene 2 gegenüber der Vertikalen geneigt angeordnet ist, so dass der Gießlaufkanal 6 um ein entsprechendes zusätzliches Maß in Schmelzeflussrichtung ansteigt.

Bei Bedarf kann der Trennstellenbereich 9 zusätzlich thermisch definiert sein, d.h. das Temperaturprofil entlang des Gießlaufkanals 6 kann durch aktive kühlende und/oder heizende Temperierungsmaßnahmen dahingehend beeinflusst werden, dass das punktgenaue Abtrennen des Schmelzematerials im Trennstellenbereich 9 unterstützt wird, das im Übrigen durch die geometrische Festlegung mittels der Biegung/Knickung 9a bereitgestellt wird. Als eine thermische Maßnahme kann der Angussblock 5 einen bezüglich der Temperatur transienten Bereich zwischen dem beheizten Schmelzeverteilerblock 4 einerseits und der gekühlten Formkavität bzw. Anschnittkavität 8 bilden, der nicht oder höchstens stromaufwärts des Trennstellenbereichs 9 aktiv beheizt und nicht oder nur im Bereich stromabwärts des Trennstellenbereichs 9 aktiv gekühlt wird. Alternativ kann vorgesehen sein, den Gießlaufkanalabschnitt im Angussblock 5 gemäß einem vorgebbaren Temperaturprofil zu beheizen, wobei die Temperatur im Angussblock niedriger gehalten wird als im Schmelzeverteilerblock und/oder in Schmelzeflussrichtung graduell abnehmend eingestellt wird.

Fig. 3 zeigt ein weiteres Ausführungsbeispiel der Erfindung, wiederum nur schematisch mit seinen vorliegend interessierenden Komponenten, wobei der übrige Aufbau der Druckgießform demjenigen gemäß den Fig. 1 und 2 und den dazu oben gegebenen Erläuterungen entsprechen kann. Zum leichteren Verständnis sind in Fig. 3 für funktionell äquivalente, nicht zwingend identische Elemente zifferngleiche Bezugszeichen gewählt, so dass insoweit ergänzend auf die obigen Erläuterungen zu den Fig. 1 und 2 verwiesen werden kann.

Bei der Druckgießform von Fig. 3 beinhaltet das Angusssystem einen Gießlaufkanal 6' mit einem Trennstellenbereich 9', der geometrisch durch eine Engstelle 9'a des Gießlaufkanals 6' definiert ist. Von dieser Engstelle 9' aus erweitert sich der Kanalquerschnitt sowohl im stromaufwärts anschließenden Gießlaufkanalabschnitt 6'a als auch im stromabwärts anschließenden Gießlaufkanalabschnitt 6'b jeweils trichter- bzw. hohlkegelförmig. Wie oben zum Ausführungsbeispiel der Fig. 1 und 2 erwähnt, ist auch hier ein Abstand A, den der Trennstellenbereich 9' von der Angussmündung 7' einhält, viel geringer als die restliche, stromaufwärtige Länge des Gießlaufkanals 6' und insbesondere auch kleiner als die restliche Gießlaufkanallänge in einem zugehörigen Angussblock 5'. Speziell beträgt dieser Abstand A in vorteilhaften Ausführungsformen zwischen dem 0,3-fachen und 3-fachen eines Durchmessers D des Gießlaufkanals 6' im Trennstellenbereich 9'.

Zusätzlich ist der Trennstellenbereich 9' thermisch dadurch definiert, dass der an den Trennstellenbereich 9' stromabwärts anschließende Gießlaufkanalabschnitt 6'b unbeheizt bleibt, während dem stromaufwärts an den Trennstellenbereich 9' anschließenden Gießlaufkanalabschnitt 6'a eine Heizeinrichtung 10 zugeordnet ist, mit der das Schmelzematerial in diesem Gießlaufkanalabschnitt 6'a bis vor den Trennstellenbereich 9' aktiv beheizt werden kann, zum Beispiel in Schmelzeströmungsrichtung anschließend an einen ebenfalls aktiv beheizten Schmelzeverteilerblock. Die Heizeinrichtung 10 kann von irgendeinem dem Fachmann hierfür an sich bekannten Typ sein, zum Beispiel in Form einer elektrischen oder induktiven Heizeinrichtung, die sich im Gießlaufkanal 6' selbst oder wie gezeigt in einem diesen mit geringem radialem Abstand umgebenden Bereich des Angussblocks 5' angeordnet sein kann. Alternativ ist eine Beheizung durch ein Heizfluid möglich, wozu dann ein den betreffenden Gießlaufkanalabschnitt 6'a radial umgebender Bereich mit einer entsprechenden Fluidkanalstruktur versehen ist. Das Beheizen der Schmelze im an den Trennstellenbereich 9' stromaufwärts anschließenden Gießlaufkanalabschnitt 6'a bei gleichzeitig fehlender Beheizung des Gießlaufkanalabschnitts 6'b stromabwärts des Trennstellenbereichs 9' kann das zuverlässige, prozesssichere Abtrennen des Schmelzematerials im dazu konfigurierten Trennstellenbereich 9' im Zusammenspiel mit der geometrischen Engstellengestaltung unterstützen und gewährleisten.

Als weitere thermische Maßnahme beinhaltet das Angusssystem gemäß Fig. 3 eine Kühlkanalstruktur 11 in einem der Angussmündung 7' gegenüberliegenden Bereich 17 der beweglichen Formhälfte 3', wobei dieser Bereich 17 im gezeigten Beispiel eine Ausnehmung aufweist und entsprechend vertieft ist. Die Ausnehmung kann z.B. topfförmig sein, wobei außer einer runden Querschnittform verschiedene andere Querschnittformen möglich sind, z.B. oval oder sternförmig. Mittels dieser Kühlkanalstruktur 11 kann das Schmelzematerial im zu einer Formkavität 12 führenden Anguss-/Anschnittbereich 8' und insbesondere im direkt an die Angussmündung 7' des Gießlaufkanals 6' angrenzenden Teil des Anschnittbereichs 8' aktiv gekühlt werden. Dies unterstützt die Abkühlung und damit die Erstarrung bzw. Teilerstarrung des Schmelzematerials im endseitigen Gießlaufkanalabschnitt 6'b stromabwärts des Trennstellenbereichs 9', während gleichzeitig das Schmelzematerial im stromaufwärts an den Trennstellenbereich 9' angrenzenden Gießlaufkanalabschnitt 6'a durch die Heizeinrichtung 10 an einer Erstarrung gehindert werden kann. Dadurch reißt das Schmelzematerial beim Öffnen der Form zuverlässig am Trennstellenbereich 9' ab.

Bei einer in Fig. 4 gezeigten Ausführungsvariante sind zusätzlich zum Ausführungsbeispiel von Fig. 3 dem Gießlaufkanalabschnitt 6'b zwischen Trennstellenbereich 9' und austrittsseitiger Angussmündung 7' eine aktive Kühleinrichtung in Form einer Kühlkanalstruktur 13 und eine aktive Heizeinrichtung 14 zugeordnet. Die Heizeinrichtung 14 kann wie die Heizeinrichtung 10 von irgendeinem dem Fachmann hierfür an sich bekannten Typ sein, beispielsweise eine elektrische oder induktive Heizeinrichtung, die sich im besagten Kanalabschnitt 6'b oder wie gezeigt in einem diesen mit geringem radialem Abstand umgebenden Bereich des Angussblocks 5' bzw. eines den Gießlaufkanal 6' enthaltenen Angusseinsatzes angeordnet sein kann. Auch hier ist alternativ eine Beheizung durch ein Heizfluid mit entsprechender Fluidkanalstruktur möglich. Die Kühlkanalstruktur 13 kann mit dem gleichen Kühlfluid wie die Kühlkanalstruktur 11 oder alternativ mit einem anderen Kühlfluid gespeist werden.

Mittels der aktiven Kühleinrichtung 13 und der aktiven Heizeinrichtung 14 im Abschnitt zwischen Trennstellenbereich 9' und Angussmündung 7' lässt sich in entsprechenden Anwendungsfällen die thermische Definition des Trennstellenbereichs 9' weiter verbessern. Beispielsweise kann in einer entsprechenden Betriebsart dieser Gießlaufkanalabschnitt 6'b durch die Kühleinrichtung 13 aktiv gekühlt werden, was das Anbinden des Schmelzematerials in diesem Abschnitt an das formseitig anschließende Schmelzematerial, d.h. an den Anguss des gegossenen Teils, unterstützt. Denn das zusätzliche Kühlen fördert in diesem Kanalabschnitt 6'b das Erstarren des Schmelzematerials.

Falls die von der Kühlkanalstruktur 11 in der beweglichen Formhälfte 3' bereitgestellte Kühlwirkung in entsprechenden Anwendungsfällen relativ stark ist und eine Erstarrung des Schmelzematerials stromaufwärts über den Trennstellenbereich 9' hinaus verursachen könnte, kann dem in einer entsprechenden Betriebsart dadurch entgegengewirkt werden, dass die Heizeinrichtung 14 aktiviert und dadurch das Schmelzematerial im austrittseitigen Gießlaufkanalabschnitt 6'b auf ausreichend hoher Temperatur gehalten wird.

In einer weiteren möglichen Betriebsart können die Kühleinrichtung 13 und die Heizeinrichtung 14 des Gießlaufkanalabschnitts 6'b getaktet betrieben werden. Damit lässt sich eine Art zyklussynchrone Erstarrung des Schmelzematerials forcieren, was wiederum den Schmelzetrennvorgang im Trennstellenbereich 9' aktiv unterstützt.

In weiteren, nicht gezeigten Ausführungsvarianten ist dem Gießlaufkanalabschnitt 6'b nur eine Heizeinrichtung ohne Kühleinrichtung oder nur eine Kühleinrichtung ohne Heizeinrichtung zugeordnet. Zudem kann in weiteren modifizierten Ausführungsformen die Heizeinrichtung 10 und/oder die Kühlkanalstruktur 11 entfallen.

Es versteht sich, dass allen erwähnten Kühl- und Heizeinrichtungen 10, 11, 13, 14 eine Steuerungs- und/oder Regelungseinheit zugeordnet ist, welche die genannten Kühl-/Heizeinrichtungen 10, 11, 13, 14 entsprechend der jeweils gewünschten Betriebsart geeignet ansteuert.

Exemplarisch ist hierzu in Fig. 4 als Beispiel eine Regelungseinheit 15 dargestellt, die über entsprechende Steuerleitungen 15a, 15b, 15c, 15d die Heizeinrichtung 10, die Kühlkanalstruktur 11, die Kühlkanalstruktur 13 und die Heizeinrichtung 14 ansteuert. In entsprechenden Ausführungsformen beinhaltet das Angusssystem zudem, wie weiter in Fig. 4 gezeigt, eine Temperatursensorik 16 zwischen dem Trennstellenbereich 9' und der austrittsseitigen Angussmündung 7'. Die Temperatursensorik 16 ist über eine zugehörige Sensorleitung 15e an die Regelungseinheit 15 angeschlossen und so ausgelegt, dass sie die Regelungseinheit 15 über die Temperaturverhältnisse in mindestens einem Teil des Gießlaufkanals 6' und insbesondere in der Umgebung stromaufwärts und stromabwärts des Trennstellenbereichs 9' informieren kann. Je nach Systemauslegung kann die Temperatursensorik 16 hierzu einen oder mehrere, längs des Gießlaufkanals 6' hintereinander angeordnete Temperatursensoren beinhalten, speziell im gezeigten Teil des Gießlaufkanals 6', der den sich konisch verengenden Abschnitt 6'b, den Trennstellenbereich 9' und den Abschnitt zwischen Trennstellenbereich 9' und Angussmündung 7' umfasst. Beispielsweise können die Heizeinrichtung 10, die Kühleinrichtung 11, die Kühleinrichtung 13 und die Heizeinrichtung 14 jeweils mit einem oder mehreren Temperatursensorelementen ausgestattet sein.

Damit verfügt das Angusssystem in dieser Realisierung über Temperierungsmittel, die zur steuer- oder regelbaren Schmelzematerialtemperierung im Trennstellenbereich 9' des Gießlaufkanals 6' auf eine vorgebbare Solltemperatur eingerichtet werden können, wobei diese Solltemperatur zweckmäßigerweise auf einen Wert zwischen dem 0,9-fachen und 1,1-fachen der Liquidustemperatur des zu gießenden Schmelzematerials, vorzugsweise auf diese Liquidustemperatur oder in einem engen Bereich zwischen dem 0,98-fachen und dem 1,02-fachen derselben vorgegeben wird.

Mit diesen Temperierungsmitteln lässt sich eine dezidierte Temperaturführung für das Schmelzematerial vom Trennstellenbereich 9' bis zur Angussmündung 7' erzielen. Auf diese Weise kann die Temperatur des Schmelzematerials in der Umgebung des Trennstellenbereichs 9' vorteilhaft im Schmelzeerstarrungstemperaturintervall gehalten werden. Dabei kann die Schmelzetemperatur im Gießlaufkanal 6' in einem Zulaufabschnitt stromaufwärts des Trennstellenbereichs 9' durchaus höher gewählt werden, um dort gute Fließeigenschaften für die Schmelze und eine sichere Schmelzeführung bereitzustellen, was vor unerwünschten Schmelzeerstarrungseffekten im Gießlaufkanal 6' stromaufwärts des Trennstellenbereichs 9' schützt.

Die Zu- und Abschaltung der Heiz- und Kühleinrichtungen 10, 11, 13, 14 kann somit individuell durch die Regelungseinheit 15 abhängig von der sensierten Temperatur im austrittsseitigen Teil des Gießlaufkanals 6' erfolgen. Durch diese gezielte Schmelzetemperaturführung im Anschnittbereich kann u.a. verhindert werden, dass bei geöffneter Gießform während der Entnahme des gegossenen Teils das im Gießlaufkanal 6' verbleibende Schmelzematerial in Folge eines Wärmestromabflusses zu den gekühlten Komponenten der Druckgießform zu stark abkühlt oder gar erstarrt. Hierzu kann die Regelungseinheit 15 die Kühlwirkung der Kühleinrichtung 11, 13 in deren Einfluss auf die temperiert zugeführte Schmelze auf den austrittsseitigen Gießkanalabschnitt 6'b bis zum Trennstellenbereich 9' geeignet begrenzen, während sie gleichzeitig den an den Trennstellenbereich 9' stromaufwärts anschließenden Gießlaufkanalabschnitt 6'a mittels der Heizeinrichtung 10 aktiv beheizen und damit auf Liquidustemperatur temperiert halten kann.

In entsprechenden Ausführungsformen der Erfindung kann das Angusssystem als Heißkanal-Angusssystem mit mehreren strömungstechnisch parallelen Gießlaufkanälen konfiguriert sein, die mit räumlich getrennten Angussmündungen an verschiedenen Stellen in die Formkavität einmünden und denen jeweils eine Angusseinheit eines der in den Fig. 1 bis 4 gezeigten Typen zugeordnet ist. Insbesondere kann jeder der strömungstechnisch parallel miteinander in Verbindung stehenden Gießlaufkanäle mit einer Angusseinheit gemäß den Fig. 3 und 4 ausgerüstet sein, die über die oben erläuterten Temperierungsmittel verfügt. Dabei können dezentral mehrere Steuer- oder Regeleinheiten oder alternativ eine gemeinsame zentrale Steuer- oder Regeleinheit für die Kühl- und Heizeinrichtungen der verschiedenen Gießlaufkanäle vorgesehen sein. Bei dieser mehrkanaligen Systemauslegung lässt sich durch die Temperierungsmittel mit den individuell für jeden Gießlaufkanal getrennt ansteuerbaren Kühl- und/oder Heizeinrichtungen nach Art der Kühl- und/oder Heizeinrichtungen 10, 11, 13, 14 von Fig. 4 die Schmelzetemperatur im austrittsseitigen Abschnitt für jeden Gießlaufkanal einzeln optimal einstellen, so dass das gewünschte Abtrennen des Schmelzematerials im Trennstellenbereich 9' prozesssicher in jedem der Gießlaufkanäle bewirkt wird.

Dazu wird von der zugehörigen Steuer-/Regelungseinrichtung durch entsprechende Ansteuerung der jeweils vorhandenen Kühl-/Heizeinrichtungen dafür gesorgt, dass das Trennen des Schmelzematerials für jede der mehreren räumlich getrennten Angussmündungen der verschiedenen Gießlaufkanäle reproduzierbar an der jeweiligen Solltrennstelle mit reproduzierbaren Temperaturbedingungen erfolgt. Zudem sind die Angussmündungen untereinander thermisch abgestimmt, so dass das Trennen des Schmelzematerials nicht dazu führt, dass in einem der Trennstellenbereiche der verschiedenen Gießlaufkanäle erstarrtes Schmelzematerial beim Öffnen der Form zurückbleibt. Vielmehr werden die Temperaturverhältnisse für jeden der mehreren, räumlich getrennten Trennstellenbereiche derart eingestellt, dass an allen Trennstellen beim Öffnen der Gießform das gesamte erstarrte Schmelzematerial vollständig aus der Angussmündung herausgezogen wird. Dadurch wird sichergestellt, dass beim nächsten Gießvorgang die Schmelze in gleicher Strömungsverteilung über die mehreren Angussmündungen in die Formkavität fließt und dort reproduzierbar die gleichen Fließfronten ausprägt.

Dazu wird die Temperatur mittels der Kühl- und/oder Heizeinrichtungen 10, 11, 13, 14, die jeder Trennstelle 9' der in diesem Fall mehreren strömungstechnisch parallelen Gießlaufkanäle 6' zugeordnet sind, von den zugehörigen dezentralen Steuer-/Regeleinheiten oder alternativ der zentralen Steuer-/Regeleinheit 15 individuell für jede der Trennstellen auf den optimalen Sollwert einreguliert, der wie erwähnt etwa bei der Liquidustemperatur des Schmelzematerials bzw. im Bereich des 0,9-fachen bis 1,1-fachen und vorzugsweise des 0,98-fachen bis 1,02-fachen derselben liegt.

Dabei wird auch berücksichtigt, dass die Temperatur in den Gießlaufkanälen nicht nur von Rückflüssen bzw. Rückwirkungen der Formkavität oder von Formkühlungseinrichtungen für die Formkavität abhängig ist, sondern auch vom Durchmesser und der Geometrie der Gießlaufkanäle. Des Weiteren können sich Schmelzeenergien unterschiedlicher Masseströme der Schmelze unterschiedlich auf den Temperaturhaushalt und damit auch auf die Temperaturverhältnisse des Schmelzematerials im jeweiligen Trennstellenbereich auswirken, wenn es aus fließtechnischen Gründen zum Füllen der Formkavität notwendig ist, die zwei oder mehr strömungstechnisch parallelen Gießlaufkanäle mit unterschiedlicher Geometrie, wie verschiedene Durchmesser, Krümmungen, Knicken etc., auszuführen. Auch derartige Effekte können durch das erfindungsgemäße Angusssystem in der Systemauslegung mit den erläuterten Temperierungsmitteln kompensierend berücksichtigt werden, so dass auch in solchen Systemrealisierungen die Schmelzetemperatur in jedem Trennstellenbereich der mehreren Gießlaufkanäle durch die individuell zugeordneten und ansteuerbaren Kühl-/Heizeinrichtungen auf den optimalen Sollwert eingestellt bzw. auf diesem gehalten werden kann.

Es versteht sich, dass die erwähnten aktiven Kühlungs- und/oder Beheizungsmaßnahmen des Schmelzematerials in der Anguss-/Anschnittkavität und insbesondere nahe der Angussmündung des Gießlaufkanals, wie sie vorstehend zu den Beispielen von Fig. 3 und 4 erläutert wurden, auch beim Angusssystem der Fig. 1 und 2 vorgesehen werden können.

Die Fig. 5 bis 11 veranschaulichen weitere Ausführungsvarianten zu den Ausführungsbeispielen der Fig. 3 und 4, wobei für identische und funktionell äquivalente Elemente gleiche Bezugszeichen verwendet sind und insoweit auf die obigen Erläuterungen zu den Fig. 3 und 4 verwiesen werden kann. Im Folgenden wird daher zu diesen Ausführungsvarianten im Wesentlichen nur auf die Unterschiede gegenüber den Ausführungsbeispielen der Fig. 3 und 4 eingegangen.

Beim Ausführungsbeispiel von Fig. 5 geht der an den Trennstellenbereich 9' stromaufwärts anschließende, sich zum Trennstellenbereich 9' hin konisch verjüngende Gießlaufkanalabschnitt 6'a an einer zugehörigen Übergangsstelle 18 in einen stromaufwärts anschließenden zylindrischen Gießlaufkanalabschnitt 6'd konstanten Durchmessers über. Dabei erstreckt sich der Gießlaufkanalabschnitt 6'a in axialer Richtung über eine Länge L6a, die kleiner als der Abstand A des Trennstellenbereichs 9' von der austrittsseitigen Angussmündung 7' und damit kleiner als die axiale Länge des Gießlaufkanalabschnitts 6'b zwischen dem Trennstellenbereich 9' und der austrittsseitigen Angussmündung 7' ist. Zur aktiven Beheizung ist dem zylindrischen Gießlaufkanalabschnitt 6'd eine Heizeinrichtung 10' analog zur Heizeinrichtung 10 des sich konisch verjüngenden Gießlaufkanalabschnitts 6'a in den Beispielen der Fig. 3 und 4 zugeordnet. Optional kann sich die Heizeinrichtung 10' zusätzlich im Bereich des sich konisch verjüngenden Gießlaufkanalabschnitts 6'a erstrecken und dort die Funktion der Heizeinrichtung 10 gemäß den Beispielen der Fig. 3 und 4 übernehmen. In entsprechenden alternativen Realisierungen bleibt der Gießlaufkanalabschnitt 6'b zwischen Trennstellenbereich 9' und austrittsseitiger Angussmündung 7' ohne aktive Kühlung und Beheizung, oder es ist ihm die aktive Kühleinrichtung 13 und/oder die aktive Heizeinrichtung 14 entsprechend dem Beispiel von Fig. 4 zugeordnet.

Fig. 6 zeigt eine Ausführungsvariante, die sich von derjenigen der Fig. 5 darin unterscheidet, dass der der austrittsseitigen Angussmündung 7' gegenüberliegende Bereich der beweglichen Formhälfte 3' als ein ebener Bereich 17' statt der topfförmigen Vertiefung des Bereichs 17 von Fig. 5 ausgebildet ist. Die zugehörige Kühlkanalstruktur 11 umfasst in diesem Fall zusätzlich Kühlkanäle direkt gegenüberliegend zu der austrittsseitigen Angussmündung 7'.

Fig. 7 zeigt eine Ausführungsvariante, die sich vom Ausführungsbeispiel der Fig. 6 darin unterscheidet, dass sich eine aktive Heizeinrichtung 10" sowohl im zylindrischen Gießlaufkanalabschnitt 6'd als auch im sich konisch verjüngenden Gießlaufkanalabschnitt 6'a erstreckt und die Funktion der oben zu den Ausführungsbeispielen der Fig. 4 und 5 erläuterten Heizeinrichtungen 10 und 10' übernimmt. Des Weiteren sind in Fig. 7 explizit die aktive Kühleinrichtung 13 und die aktive Heizeinrichtung 14 für den Gießlaufkanalabschnitt 6'b zwischen Trennstellenbereich 9' und austrittsseitiger Angussmündung 7' gezeigt, wie oben zum Ausführungsbeispiel der Fig. 4 erläutert.

Die Fig. 8 und 9 zeigen ein Ausführungsbeispiel, das demjenigen von Fig. 7 ähnlich ist, wobei sich im Unterschied zu diesem der sich vom Trennstellenbereich 9' zur austrittsseitigen Angussmündung 7' erstreckende Gießlaufkanalabschnitt in mehrere strömungstechnisch parallele Kanalzweige 6'b1, 6'b2 verzweigt. Im gezeigten Beispiel umfasst dieser Gießlaufkanalabschnitt die zwei Kanalzweige 6'b1 und 6'b2, in alternativen Ausführungen kann er auch mehr als zwei strömungstechnisch parallele Kanalzweige und/oder eine Mehrzahl von in Strömungsrichtung hintereinanderliegenden Kanalverzweigungen beinhalten.

Im Ausführungsbeispiel der Fig. 8 und 9 bildet jeder der beiden Kanalzweige 6'b1, 6'b2 einen sich von der austrittsseitigen Angussmündung 7' zum Trennstellenbereich 9' hin konisch verjüngenden Gießlaufkanalzweig, und jeder Kanalzweig 6'b1, 6'b2 ist, wie insbesondere aus Fig. 9 ersichtlich, von mehreren Heizelementen der aktiven Heizeinrichtung 14 umgeben. Die aktive Kühleinrichtung 13 beinhaltet kreisförmige Kühlkanäle, welche radial außerhalb der beiden Gießlaufkanalzweige 6'b1, 6'b2 diese umgebend angeordnet sind. Die austrittsseitige Angussmündung 7' umfasst entsprechend die beiden Austrittsöffnungen der Gießlaufkanalzweige 6'b1, 6'b2, und ein insoweit modifizierter gegenüberliegender Bereich 17', der die aktive Kühlkanalstruktur 11 enthält, ist formhohlraumseitig entsprechend mit je einem Anschnittbereich 8'₁, 8'₂ für jeden der Gießlaufkanalzweige 6'b1, 6'b2 versehen. Auf diese Weise wird Schmelze über die Gießlaufkanalzweige 6'b1, 6'b2 und die Anschnittbereiche 8'₁, 8'₂ an zugehörigen verschiedenen Stellen in den Formhohlraum 12 geleitet.

Die Fig. 10 und 11 veranschaulichen ein Ausführungsbeispiel ähnlich demjenigen der Fig. 8 und 9 mit dem Unterschied, dass die beiden Gießlaufkanalzweige 6'b1, 6'b2, in die sich der Gießlaufkanalabschnitt zwischen Trennstellenbereich 9' und austrittsseitiger Angussmündung 7' verzweigt, auf andere Weise realisiert sind. Speziell ist dazu der Gießlaufkanalabschnitt 6'b analog zu den Ausführungsvarianten der Fig. 3 bis 7 kegelstumpfförmig ausgebildet. In diesen sich kegelstumpfförmig konisch von der austrittsseitigen Angussmündung 7' zum Trennstellenbereich 9' hin verjüngenden Gießlaufkanalabschnitt 6'b ragt ein korrespondierend kegelstumpfförmiger Fortsatz 19 von einem insoweit modifizierten gegenüberliegenden Bereich 17" der beweglichen Formhälfte 3' hinein, der mit zwei sich in Umfangsrichtung gegenüberliegenden Axialnuten versehen ist, welche in diesem Fall die beiden Kanalzweige 6'b1, 6'b2 bilden und in die Anschnittbereiche 8'₁, 8'₂ übergehen. Ein Kühlkanal 11a erstreckt sich im gezeigten Beispiel als Teil der aktiven Kühleinrichtung 11 in den Bereich des Fortsatzes 19 hinein, wodurch die Kühlwirkung für die Gießlaufkanalzweige 6'b1, 6'b2 verstärkt werden kann.

Wie die gezeigten und oben erläuterten Ausführungsbeispiele deutlich machen, stellt die Erfindung ein vorteilhaftes Angusssystem zur Verfügung, das ein definiertes Abtrennen der Schmelze im Gießlaufkanal mit vorzugsweise relativ geringem Abstand von dessen austrittsseitiger Angussmündung in die Formkavität oder wie gezeigt in die vorgelagerte Anguss-/Anschnittkavität ermöglicht, wobei sich gleichzeitig ein unerwünschtes Austreten von noch flüssigem Schmelzematerial aus der festen Formhälfte beim Öffnen der Form vermeiden lässt, ohne dass dazu ein mechanisches Verschlusssystem zwingend notwendig ist. Das erfindungsgemäße Angusssystem eignet sich für alle Anwendungen, wie sie für herkömmliche Angusssysteme bekannt sind, und insbesondere auch als Heißkanal-Angusssystem zum Druckgießen von Zink, Aluminium und Magnesium in einem erhöhten Temperaturbereich von bis ca. 750 °C.

## Patentansprüche

1. Angusssystem, insbesondere Heißkanal-Angusssystem, für eine Druckgießform, mit
- wenigstens einem Gießlaufkanal (6, 6'), der sich von einer eintrittsseitigen Angussmundöffnung zu einer austrittsseitigen Angussmündung (7, 7') erstreckt, die in eine zwischen einer festen Formhälfte (1, 1') und einer beweglichen Formhälfte (3, 3') gebildete Formkavität (12) der Druckgießform oder in einen dieser vorgelagerten Anschnittbereich (8, 8') mündet und einen Trennstellenbereich (9, 9') stromaufwärts der Angussmündung (7, 7') und stromabwärts der Angussmundöffnung aufweist, der geometrisch und/oder thermisch definiert ist und als Sollstelle für das Abtrennen formseitig erstarrten oder teilerstarrten Schmelzematerials von noch flüssigem oder weniger stark erstarrtem Schmelzematerial im Gießlaufkanal beim Öffnen der Druckgießform fungiert,
- wobei der Gießlaufkanal im Trennstellenbereich einen S-förmigen Verlauf mit einer Biegung oder Knickung (9a) aufweist und/oder
- wobei einem Gießlaufkanalabschnitt (6'b) zwischen dem Trennstellenbereich und der austrittsseitigen Angussmündung eine Heizeinrichtung (14) zugeordnet ist und/oder
- wobei ein der Angussmündung gegenüberliegender Bereich (17, 17') der beweglichen Formhälfte eine Kühlkanalstruktur (11) aufweist.

2. Angusssystem nach Anspruch 1, weiter **dadurch gekennzeichnet, dass** einem an den Trennstellenbereich stromaufwärts anschließenden, sich zum Trennstellenbereich hin konisch verjüngenden Gießlaufkanalabschnitt (6'a) eine Heizeinrichtung (10) zugeordnet ist.

3. Angusssystem nach Anspruch 1 oder 2, weiter **dadurch gekennzeichnet, dass** der Gießlaufkanal im Trennstellenbereich eine Engstelle (9'a) aufweist, von der aus sich sein Durchflussquerschnitt stromabwärts und/oder stromaufwärts erhöht.

4. Angusssystem nach einem der Ansprüche 1 bis 3, weiter **dadurch gekennzeichnet, dass** sich der Trennstellenbereich in einem Abstand (A) zwischen dem 0,3-fachen und 3-fachen eines Durchmessers (D) des Gießlaufkanals im Trennstellenbereich vor der Angussmündung befindet.

5. Angusssystem nach einem der Ansprüche 1 bis 4, weiter **dadurch gekennzeichnet, dass** einem Gießlaufkanalabschnitt (6'b) zwischen dem Trennstellenbereich und der austrittsseitigen Angussmündung eine Kühlkanalstruktur (13) zugeordnet ist.

6. Angusssystem nach einem der Ansprüche 1 bis 5, weiter **dadurch gekennzeichnet, dass** der Gießlaufkanal in einem an den Trennstellenbereich stromaufwärts anschließenden Bereich mit einem Winkel (α) größer als 0° und kleiner oder gleich 45°, insbesondere zwischen 3° und 20°, zur Normalenrichtung einer Trennebene (2) zwischen fester und beweglicher Formhälfte in Richtung Trennstellenbereich ansteigend verläuft.

7. Angusssystem nach einem der Ansprüche 1 bis 6, weiter **dadurch gekennzeichnet, dass** es als Heißkanal-Angusssystem konfiguriert ist und einen Schmelzeverteilerblock (4), der eintrittsseitig die Angussmundöffnung aufweist, und einen an den Schmelzeverteilerblock in Strömungsrichtung anschließenden Angussblock (5, 5') umfasst, der austrittsseitig die Angussmündung aufweist, wobei sich der Trennstellenbereich in einem im Angussblock verlaufenden Abschnitt des Gießlaufkanals befindet.

8. Angusssystem nach einem der Ansprüche 1 bis 7, weiter **dadurch gekennzeichnet, dass** es als Heißkanal-Angusssystem konfiguriert ist und der wenigstens eine Gießlaufkanal mindestens zwei strömungstechnisch parallele Gießlaufkanäle (6, 6') umfasst und Temperierungsmittel vorgesehen sind, die zur steuer- oder regelbaren Schmelzematerialtemperierung in den Trennstellenbereichen der Gießlaufkanäle unabhängig voneinander auf eine vorgebbare Solltemperatur zwischen dem 0,9-fachen und 1,1-fachen, insbesondere zwischen dem 0,98-fachen und 1,02-fachen einer Schmelzematerial-Liquidustemperatur eingerichtet sind.

9. Angusssystem nach Anspruch 8, weiter **dadurch gekennzeichnet, dass** die Temperierungsmittel eine Temperatursteuereinheit oder Temperaturregeleinheit und für den jeweiligen Gießlaufkanal eine Temperatursensorik zwischen dem Trennstellenbereich und der austrittsseitigen Angussmündung und/oder die Heizeinrichtung (14) zwischen dem Trennstellenbereich und der austrittsseitigen Angussmündung und/oder die Heizeinrichtung (10) im an den Trennstellenbereich stromaufwärts anschließenden Gießlaufkanalabschnitt (6'a) und/oder die Kühlkanalstruktur (11) im der Angussmündung gegenüberliegender Bereich der beweglichen Formhälfte und/oder die Kühlkanalstruktur (13) zwischen dem Trennstellenbereich und der austrittsseitigen Angussmündung umfassen.

10. Angusssystem nach einem der Ansprüche 1 bis 9, weiter **dadurch gekennzeichnet, dass** der an den Trennstellenbereich stromaufwärts anschließende, sich zum Trennstellenbereich hin konisch verjüngende Gießlaufkanalabschnitt an einer zugehörigen Übergangsstelle (18) in einen stromaufwärts anschließenden zylindrischen Gießlaufkanalabschnitt (6'd) konstanten Durchmessers übergeht und seine axiale Länge (L6a) kleiner als diejenige des Gießlaufkanalabschnitts zwischen dem Trennstellenbereich und der austrittsseitigen Angussmündung ist.

11. Angusssystem nach einem der Ansprüche 1 bis 10, weiter **dadurch gekennzeichnet, dass** der der Angussmündung gegenüberliegende Bereich (17, 17') der beweglichen Formhälfte eine Ausnehmung aufweist oder eben ausgebildet ist.

12. Angusssystem nach einem der Ansprüche 1 bis 11, weiter **dadurch gekennzeichnet, dass** sich der vom Trennstellenbereich zur austrittsseitigen Angussmündung erstreckende Gießlaufkanalabschnitt in mehrere strömungstechnisch parallele Kanalzweige (6'b1, 6'b2) verzweigt.

## Claims

1. A sprue system, preferably a hot runner sprue system, for a diecasting die, comprising
- at least one runner channel (6, 6'), which extends from an entry-side sprue mouth opening to an exit-side sprue opening (7, 7'), which opens into a die cavity (12) of the diecasting die that is formed between a fixed die half (1, 1') and a movable die half (3, 3') or into a gate region (8, 8') arranged upstream thereof and comprises a geometrically and/or thermally defined parting region (9, 9') upstream of the sprue opening (7, 7') and downstream of the sprue mouth opening,
- wherein the runner channel has a bend or kink (9a) in the parting region and/or
- wherein a heating device (14) is assigned to a runner channel portion (6'b) between the parting region and the exit-side sprue opening, and/or
- wherein a region (17, 17') of the movable die half opposite the sprue opening has a cooling channel structure (11).

2. The sprue system as claimed in claim 1, further **characterized in that** a a heating device (10) is assigned to a runner channel portion (6'a) adjoining the parting region upstream and narrowing conically toward the parting region.

3. The sprue system as claimed in claim 1 or 2, further **characterized in that** the runner channel has in the parting region a constriction (9'a), from where its through-flow cross section increases downstream and/or upstream.

4. The sprue system as claimed in any one of claims 1 to 3, further **characterized in that** the parting region is located at a distance (A) in front of the sprue opening of between 0.3 times and 3 times a diameter (D) of the runner channel in the parting region.

5. The sprue system as claimed in any one of claims 1 to 4, further **characterized in that** a a cooling channel structure (13) is assigned to a runner channel portion (6'b) between the parting region and the exit-side sprue opening.

6. The sprue system as claimed in any one of claims 1 to 5, further **characterized in that**, in a region adjoining the parting region upstream, the runner channel runs at an angle (α) of greater than 0° and less than or equal to 45°, preferably between 3° and 20°, to the direction of a normal to a parting plane (2) between the fixed die half and the movable die half, rising in the direction of the parting region.

7. The sprue system as claimed in any one of claims 1 to 6, further **characterized in that** it is configured as a hot runner sprue system and comprises a melt manifold block (4), which on the entry side has the sprue mouth opening, and a sprue block (5, 5'), which adjoins the melt manifold block in the direction of flow and on the exit side has the sprue opening, wherein the parting region is located in a portion of the runner channel that runs in the sprue block.

8. The sprue system as claimed in any one of claims 1 to 7, further **characterized in that** it is configured as a hot runner sprue system and the at least one runner channel comprises at least two runner channels (6, 6') that are parallel in terms of flow, and temperature control means are provided which are designed for controlling in an open-loop or closed-loop manner the temperature of the molten material in the parting regions of the runner channels independently of one another to a predeterminable setpoint temperature of between 0.9 times and 1.1 times, preferably between 0.98 times and 1.02 times, a liquidus temperature of the molten material.

9. The sprue system as claimed in claim 8, further **characterized in that** the temperature control means comprise an open-loop temperature control unit or a closed-loop temperature control unit and, for the respective runner channel, a temperature sensor system between the parting region and the exit-side sprue opening and/or the heating device (14) between the parting region and the exit-side sprue opening and/or the heating device (10) in the runner channel portion (6'a) adjoining the parting region upstream and/or the cooling channel structure (11) in the region of the movable die half opposite the sprue opening and/or the cooling channel structure (13) between the parting region and the exit-side sprue opening.

10. The sprue system as claimed in any one of claims 1 to 9, further **characterized in that** the runner channel portion adjoining the parting region upstream and narrowing conically toward the parting region goes over at an associated transitional location (18) into a cylindrical runner channel portion (6'd) of a constant diameter adjoining upstream and its axial length (L6a) is less than that of the runner channel portion between the parting region and the exit-side sprue opening.

11. The sprue system as claimed in any one of claims 1 to 10, further **characterized in that** the region (17, 17') of the movable die half that is opposite the sprue opening has a recess or is formed as level.

12. The sprue system as claimed in any one of claims 1 to 11, further **characterized in that** the runner channel portion extending from the parting region to the exit-side sprue opening branches into multiple channel branches (6'b1, 6'b2) that are parallel in terms of flow.

## Revendications

1. Système d'injection, en particulier système d'injection à canal chaud, pour un moule de coulée sous pression, comportant
- au moins un canal de coulée (6, 6') qui s'étend depuis une ouverture de bouche d'injection côté entrée jusqu'à un débouché d'injection (7, 7') côté sortie qui débouche dans une cavité de moule (12) du moule de coulée sous pression, formée entre une moitié de moule fixe (1, 1') et une moitié de moule mobile (3, 3'), ou dans une zone d'attaque (8, 8') située en amont de ladite cavité, et qui présente une zone d'emplacement de séparation (9, 9') en amont du débouché d'injection (7, 7') et en aval de l'ouverture de bouche d'injection, qui est définie géométriquement et/ou thermiquement et qui fait office d'emplacement de consigne destiné à la séparation de la matière, solidifiée ou solidifiée partiellement du côté moule, depuis la matière encore liquide ou moins fortement solidifiée dans le canal de coulée, lors de l'ouverture du moule de coulée sous pression,
- le canal de coulée présentant un tracé en forme de S ayant une courbure ou un coude (9a), dans la zone d'emplacement de séparation et/ou
- un dispositif de chauffage (14) étant associé à un tronçon de canal de coulée (6'b) entre la zone d'emplacement de séparation et le débouché d'injection côté sortie, et/ou
- une zone (17, 17') de la moitié de moule mobile, opposée au débouché d'injection, présentant une structure à canal de refroidissement (11).

2. Système d'injection selon la revendication 1, **caractérisé en outre en ce qu'**un dispositif de chauffage (10) est associé à un tronçon de canal de coulée (6'a) qui se raccorde en amont à la zone d'emplacement de séparation et qui se rétrécit coniquement vers la zone d'emplacement de séparation.

3. Système d'injection selon la revendication 1 ou 2, **caractérisé en outre en ce que** le canal de coulée présente, dans la zone d'emplacement de séparation, un point d'étranglement (9'a) à partir duquel sa section transversale d'écoulement augmente en aval et/ou en amont.

4. Système d'injection selon l'une des revendications 1 à 3, **caractérisé en outre en ce que** la zone d'emplacement de séparation se trouve à un écart (A) compris entre 0,3 et 3 fois un diamètre (D) du canal de coulée dans la zone d'emplacement de séparation en avant du débouché d'injection.

5. Système d'injection selon l'une des revendications 1 à 4, **caractérisé en outre en ce qu'**une structure à canal de refroidissement (13) est associée à un tronçon de canal de coulée (6'b) entre la zone d'emplacement de séparation et le débouché d'injection côté sortie.

6. Système d'injection selon l'une des revendications 1 à 5, **caractérisé en outre en ce que** le canal de coulée s'étend, dans une zone se raccordant en amont à la zone d'emplacement de séparation, en montant en direction de la zone d'emplacement de séparation avec un angle (α) supérieur à 0° et inférieur ou égal à 45°, en particulier compris entre 3° et 20°, par rapport à la direction normale d'un plan de séparation (2) entre les moitiés de moule fixe et mobile.

7. Système d'injection selon l'une des revendications 1 à 6, **caractérisé en outre en ce qu'**il est configuré comme un système d'injection à canal chaud et comprend un bloc de répartition de matière fondue (4) qui présente l'ouverture de bouche d'injection du côté entrée, et un bloc d'injection (5, 5') qui se raccorde au bloc de répartition de matière fondue dans la direction d'écoulement et qui présente du côté sortie le débouché d'injection, la zone d'emplacement de séparation se trouvant dans un tronçon du canal de coulée qui s'étend dans le bloc d'injection.

8. Système d'injection selon l'une des revendications 1 à 7, **caractérisé en outre en ce qu'**il est configuré comme un système d'injection à canal chaud, et ledit au moins un canal de coulée comprend au moins deux canaux de coulée (6, 6') parallèles en termes d'écoulement, et il est prévu des moyens de thermorégulation qui sont conçus pour la régulation contrôlable ou réglable de la température de la matière fondue dans les zones d'emplacement de séparation des canaux de coulée, indépendamment les unes des autres, à une température de consigne prédéfinie comprise entre 0,9 et 1,1 fois, en particulier entre 0,98 et 1,02 fois une température de liquidus de la matière fondue.

9. Système d'injection selon la revendication 8, **caractérisé en outre en ce que** les moyens de thermorégulation comprennent une unité de commande de la température ou une unité de régulation de la température et, pour le canal de coulée respectif, un dispositif capteur de température entre la zone d'emplacement de séparation et le débouché d'injection côté sortie et/ou le dispositif de chauffage (14) entre la zone d'emplacement de séparation et le débouché d'injection côté sortie et/ou le dispositif de chauffage (10) dans le tronçon de canal de coulée (6'a) se raccordant en amont à la zone d'emplacement de séparation et/ou la structure à canal de refroidissement (11) dans la zone de la moitié de moule mobile opposée au débouché d'injection et/ou la structure à canal de refroidissement (13) entre la zone d'emplacement de séparation et le débouché d'injection côté sortie.

10. Système d'injection selon l'une des revendications 1 à 9, **caractérisé en outre en ce qu'**à un emplacement de transition associé (18), le tronçon de canal de coulée se raccordant en amont à la zone d'emplacement de séparation et se rétrécissant de manière conique vers la zone d'emplacement de séparation se transforme en un tronçon de canal de coulée cylindrique (6'd) de diamètre constant se raccordant en amont, et sa longueur axiale (L6a) est inférieure à celle du tronçon de canal de coulée entre la zone d'emplacement de séparation et le débouché d'injection côté sortie.

11. Système d'injection selon l'une des revendications 1 à 10, **caractérisé en outre en ce que** la zone (17, 17') de la moitié de moule mobile opposée au débouché d'injection présente un évidement ou est réalisée de façon plane.

12. Système d'injection selon l'une des revendications 1 à 11, **caractérisé en outre en ce que** le tronçon de canal de coulée s'étendant depuis la zone d'emplacement de séparation jusqu'au débouché d'injection côté sortie se ramifie en plusieurs branches de canal (6'b1, 6'b2) parallèles en termes d'écoulement.
